# EUROPÄISCHE PATENTSCHRIFT

(11) **EP 0 672 504 B1**
(45) Veröffentlichungstag und Bekanntmachung des Hinweises auf die Patenterteilung: **16.04.1997**
(21) Anmeldenummer: 95101583.3
(22) Anmeldetag: 07.02.1995
(51) Int. Cl.: B25B 13/50

(54) **Schrauber für Hakenschrauben oder dergleichen**
Screwdriver for L-hooks or the like
Tournevis pour pitons coudés ou semblables

(30) Priorität: 22.02.1994 DE 9402886 U
(43) Veröffentlichungstag der Anmeldung: 20.09.1995
(73) Patentinhaber: WOLFCRAFT GmbH, D-56745 Weibern (DE)
(72) Erfinder: Moshammer, Horst, D-53545 Linz (DE)
(74) Vertreter: Grundmann, Dirk, Dr.

(56) Entgegenhaltungen:
- WO-A-93/10363
- DE-A- 3 736 039
- DE-U- 7 818 746
- DE-U- 9 103 169
- DE-U- 9 105 619
- DE-U- 9 308 626

## Beschreibung

Die Erfindung betrifft einen Schrauber für Hakenschrauben und dgl., mit einem Grundkörper, an dessen einer Stirnseite ein Schaft zum Drehen des Schraubers und an dessen gegenüberliegender, freier Stirnseite eine Radialnut zur Aufnahme eines Schraubenhakens vorgesehen ist, vgl. z.B. DE-U-78 18 746.

Bei üblichen Hakenschrauben ist der Haken mit einem Schlitz zum Ansetzen der Klinge eines Schraubendrehers versehen. Trotzdem ist das Einschrauben solcher Hakenschrauben oft mühsam, zumal die Schraubendreherklinge leicht vom Haken abrutschen kann. Es ist bekannt, zum Eindrehen solcher Hakenschrauben einen gattungsgemäßen Schrauber einzusetzen, bei welchem der quergerichtete Schraubenhaken mehr oder weniger formschlüssig von einer Radialnut des Schraubers aufgenommen wird, so daß die Gefahr eines Abrutschens des Schraubers von der Hakenschraube weitestgehend behoben ist. Die bekannten derartigen Schrauber sind aber nicht zum Ein- oder Ausdrehen von mit einer offenen oder geschlossenen Öse versehenen Schrauben geeignet, und der Erfindung liegt die Aufgabe zugrunde, einen Hakenschrauber so weiterzubilden, daß er auch für diesen Anwendungsfall einsetzbar ist.

Diese Aufgabe ist erfindungsgemäß dadurch gelöst, daß der Grundkörper an seiner freien Stirnseite zusätzlich eine Diametralnut von der Form eines Kreisscheibensegmentes zur Aufnahme einer offenen oder geschlossenen Schraubenöse aufweist. Zweckmäßigerweise ist hierbei vorgesehen, daß die radiale Nut und die diametrale Nut sich rechtwinklig schneiden und in einer T-förmigen Öffnung an der freien Stirnseite des Grundkörpers münden.

Der Grundkörper des Schraubers nach der Erfindung kann in sehr preiswerter Weise als verhältnismäßig kleines Druckgußteil ausgebildet werden. Da die Diametralnut in einem bei den bekannten Hakenschraubern bisher nicht genutzten Teil des Grundkörpers ausgebildet ist, kann der Schrauber nach der Erfindung mit etwa dengleichen Abmessungen wie die bekannten Hakenschraubern gefertigt werden. Der Schrauber nach der Erfindung kann für Schrauben mit kreisförmiger Öse, mit abgeflachter Öse oder wie nach dem Stand der Technik für Hakenschrauben eingesetzt werden und zeichnet sich wegen seiner universelleren Verwendbarkeit durch einen erhöhten Gebrauchszweck aus.

Gemäß einer bevorzugten Weiterbildung der Erfindung kann vorgesehen werden, daß die Radialnut und die Diametralnut, in Tiefenrichtung enger werdend, abgestuft sind. Hierdurch ist es möglich, den Schrauber auch für Hakenschrauben oder Ösenschrauben stark unterschiedlicher Größe einzusetzen. Weitere Merkmale der Erfindung sind in den Unteransprüchen angegeben und in Verbindung mit der nachfolgenden Figurenbeschreibung näher erläutert.

Der Gegenstand der Erfindung wird im folgenden anhand der Zeichnung näher beschrieben, in der zeigen:
- Fig. 1: einen mit einem Handdrehgriff versehenen Schrauber nach der Erfindung,
- Fig. 2: den Grundkörper des Schraubers in Seitenansicht,
- Fig. 3: eine Draufsicht auf den Grundkörper, in Fig. 2 in Richtung des Pfeiles III gesehen,
- Fig. 4: eine Untenansicht auf den Grundkörper, in Fig. 2 in Richtung des Pfeiles IV gesehen,
- Fig. 5: einen Schnitt gemäß der Linie V-V in Fig. 2,
- Fig. 6: einen Schnitt gemäß der Linie VI-VI in Fig. 3 und
- Fig. 7: einen Schrauber mit Sechskantschaft für eine Bitaufnahme.

Der Schrauber nach den Fig. 1 bis 6 besitzt einen abgestuften, zylindrischen Grundkörper 1, in dessen im Durchmesser kleineren Teil 2 eine Sacklochbohrung 3 ausgebildet ist, in die klemmend ein von dessen Stirnfläche 4 abragender Schaft 5 eingesteckt ist, der einen Handgriff 6 trägt. In der gegenüberliegenden freien Stirnfläche 7 des im Durchmesser größeren Teils 8 des zylindrischen Grundkörpers 1 ist eine Radialnut 9 mit im wesentlichen ebenen Boden 10 ausgenommen, und im Boden 10 dieser Radialnut ist mittig eine engere, weitere Radialnut 11 ausgebildet. Die Radialnuten 9, 11 dienen zur Aufnahme der Haken von Hakenschrauben.

Ferner ist an der freien Stirnseite 7 eine Diametralnut 12 von der Form eines Kreisscheibensegmentes ausgenommen, wobei im kreisbogenförmigen Boden 13 mittig eine weitere, engere Diametralnut 14 ausgenommen ist. Der Radius des Bodens dieser Diametralnut 14 ist kleiner als der Radius des Bodens 13 der Diametralnut 9, und die Diametralnuten 9, 14 dienen zur Aufnahme der Ösen von Ösenschrauben. Die Radialnuten 9, 11 sind jeweils rechtwinklig zu den Diametralnuten 12, 14 gerichtet, wobei die Nuten 9 und 12 in einer T-förmigen Öffnung an der Stirnseite 7 münden. Der Grundkörper 1 ist ferner an seiner Schulterfläche 15 mit mehreren Ausnehmungen 16, 17, 18 zur Materialeinsparung versehen. Die Nuten 9, 11, 12, 14 sind zur Umfangsfläche des zylindrischen Grundkörpers 1 hin geschlossen, und den geschlossenen Nutenden liegen an der Umfangsfläche Markierungssicken 19 gegenüber.

Beim Ausführungsbeispiel nach Fig. 7 ist der Grundkörper 1 identisch wie beim Ausführungsbeispiel nach den Fig. 1 bis 6 ausgebildet. Der Schaft 20 besteht hier aus einem verhältnismäßig kurzen Sechskantprofil, das in das Futter einer Bohrmaschine oder in die Bitaufnahme eines Akkuschraubers oder dgl. einspannbar ist.

## Patentansprüche

1. Schrauber für Hakenschrauben oder dergleichen, mit einem Grundkörper (1), an dessen einer Stirnseite ein Schaft (5) zum Drehen des Schraubers und an dessen gegenüberliegender, freier Stirnseite (7) eine Radialnut zur Aufnahme des Schraubenhakens vorgesehen ist, gekennzeichnet durch eine an der freien Stirnseite (7) des Grundkörpers (1) angeordnete Diametralnut (12), insbesondere der Form eines Kreisscheibensegmentes zur Aufnahme einer offenen oder geschlossenen Schrauböse.

2. Schrauber nach Anspruch 1, dadurch gekennzeichnet, daß die Radialnut (9) und die zusätzliche Diametralnut (12) rechtwinklig aufeinander stehen und eine T-förmige Öffnung an der freien Stirnseite (7) ausbilden.

3. Schrauber nach den Ansprüchen 1 oder 2, dadurch gekennzeichnet, daß sich die Radialnut (9) und/oder die Diametralnut (12) in Tiefenrichtung verjüngt und insbesondere enger werdend gestuft ist.

4. Schrauber nach einem oder mehreren der vorhergehenden Ansprüche, dadurch gekennzeichnet, daß im Boden (10) der Radialnut (9) mittig eine schmälere Radialnut (11) zur Aufnahme eines kleineren Schraubenhakens oder im Boden (13) der diametralen Nut (12) mittig eine engere Diametralnut (14) mit kreisbogenförmigem Boden zur Aufnahme einer kleineren Schraubenöse vorgesehen ist.

5. Schrauber nach Anspruch 4, dadurch gekennzeichnet, daß der Krümmungsradius des Bodens der engeren Diametralnut (14) kleiner als der Krümmungsradius des Bodens der breiteren Diametralnut (12) ist.

6. Schrauber nach einem der Ansprüche 1 bis 5, dadurch gekennzeichnet, daß der Grundkörper (1) ein im Außendurchmesser abgestufter Zylinder ist, in dessen im Durchmesser größeren Teil (8) die Radialnuten (9, 11) und Diametralnuten (12, 14) ausgenommen sind.

7. Schrauber nach einem der Ansprüche 1 bis 6, dadurch gekennzeichnet, daß die Nuten (9, 11, 12, 14) zur Umfangsfläche des zylindrischen Grundkörpers (1) hin geschlossen sind und daß den geschlossenen Nutenden an der Umfangsfläche Markierungssicken (19) oder -riefen gegenüber liegen.

8. Schrauber nach einem der Ansprüche 1 bis 7, dadurch gekennzeichnet, daß im Teil (2) kleineren Durchmessers des abgestuften, zylindrischen Grundkörpers (1) ein Sackloch-Kanal (3) vorgesehen ist, in den der Schaft (5) eingeklemmt ist.

9. Schrauber nach einem oder mehreren der vorhergehenden Ansprüche, dadurch gekennzeichnet, daß der Schaft (5) mit einem Handdrehgriff (6) versehen ist.

10. Schrauber nach einem oder mehreren der vorhergehenden Ansprüche, dadurch gekennzeichnet, daß der Schaft (20) ein in das Futter einer Bohrmaschine oder in die Bit-Aufnahme eines Akku-Schraubers oder dergleichen einspannbares Sechskantprofil aufweist.

## Claims

1. Screwdriver for hook screw or the like, with a main body (1) at one end face of which is provided a shaft (5) for turning the screwdriver and at the opposite, free end face (7) of which is provided a radial groove for receiving the screw hook, characterised by a diametrical groove (12) arranged at the free end face (7) of the main body (1), in particular of the shape of a disc segment for receiving an open or closed screw eye.

2. Screwdriver according to claim 1, characterised in that the radial groove (9) and the additional diametrical groove (12) are at right angles to each other and form a T-shaped opening at the free end face (7).

3. Screwdriver according to claim 1 or 2, characterised in that the radial groove (9) and/or the diametrical groove (12) tapers in the direction of its depth and is stepped, in particular becoming narrower.

4. Screwdriver according to one or more of the preceding claims, characterised in that in the bottom (10) of the radial groove (9) centrally is provided a narrower radial groove (11) for receiving a smaller screw hook or in the bottom (13) of the diametrical groove (12) centrally is provided a narrower diametrical groove (14) with an arcuate bottom for receiving a smaller screw eye.

5. Screwdriver according to claim 4, characterised in that the radius of curvature of the bottom of the narrower diametrical groove (14) is smaller than the radius of curvature of the bottom of the wider diametrical groove (12).

6. Screwdriver according to any of claims 1 to 5, characterised in that the main body (1) is a cylinder of stepped outside diameter, in the larger-diameter portion (8) of which are formed the radial grooves (9, 11) and diametrical grooves (12, 14).

7. Screwdriver according to any of claims 1 to 6, characterised in that the grooves (9, 11, 12, 14) are closed towards the circumferential surface of the cylindrical main body (1) and in that opposite the closed groove ends at the circumferential surface are marking beads (19) or furrows.

8. Screwdriver according to any of claims 1 to 7, characterised in that in the smaller-diameter portion (2) of the stepped cylindrical main body (1) is provided a blind hole channel (3) in which is clamped the shaft (5).

9. Screwdriver according to one or more of the preceding claims, characterised in that the shaft (5) is provided with a turning handle (6).

10. Screwdriver according to one or more of the preceding claims, characterised in that the shaft (20) has a hexagon profile which can be clamped in the chuck of a drilling machine or in the bit receptacle of an accumulator screwdriver or the like.

## Revendications

1. Visseuse pour vis à crochet ou analogue, avec un corps de base (1) sur une face frontale duquel est prévue une tige (5) destinée à la rotation de la visseuse et sur l'autre face frontale (7) libre, opposée, duquel est prévue une rainure radiale destinée à recevoir le crochet de vis, caractérisée par une rainure diamétrale (12) disposée sur la face frontale (7) libre du corps de base (1), en particulier de la forme d'un segment de disque circulaire, pour recevoir un oeillet de vis ouvert ou fermé.

2. Visseuse selon la revendication 1, caractérisée en ce que la rainure radiale (9) et la rainure diamétrale (12) supplémentaire sont orientées à angle droit l'une par rapport à l'autre et constituent une ouverture en forme de T sur la face frontale (7) libre.

3. Visseuse selon la revendication 1 ou 2, caractérisée en ce que la rainure radiale (9) et/ou la rainure diamétrale (12) sont effilées en direction de la profondeur et en particulier étagée en devenant de plus en plus étroite.

4. Visseuse selon l'une ou plusieurs des revendications précédentes, caractérisée en ce que, au fond (10) de la rainure radiale (9), est prévue centralement une rainure radiale (11) plus étroite destinée à recevoir un crochet de vis plus petit, ou bien, dans le fond (13) de la rainure diamétrale (12), centralement, une rainure diamétrale (14) plus étroite avec un fond en forme d'arc de cercle pour recevoir un oeillet de vis plus petit.

5. Visseuse selon la revendication 4, caractérisée en ce que le rayon de courbure du fond de la rainure diamétrale (14) plus étroite est inférieur au rayon de courbure du fond de la rainure diamétrale (12) plus large.

6. Visseuse selon l'une des revendications 1 à 5, caractérisée en ce que le corps de base (1) est un cylindre dont le diamètre extérieur est étagé et dans la partie (8) de plus grand diamètre duquel sont creusées les rainures radiales (9, 11) et les rainures diamétrales (12, 14).

7. Visseuse selon l'une des revendications 1 à 6, caractérisée en ce que les rainures (9, 11, 12, 14) sont fermées sur la surface périphérique du corps de base cylindrique (1), et en ce que des moulures de marquage (19) ou de cannelures de marquage sont placées en face des extrémités de rainures fermées, sur la surface périphérique.

8. Visseuse selon l'une des revendications 1 à 7, caractérisée en ce que, dans la partie (2) de plus petit diamètre du corps de base cylindrique étagé (1), est prévu un canal à trou borgne (3), dans lequel la tige (5) est engagée et serrée.

9. Visseuse selon l'une ou plusieurs des revendications précédentes, caractérisée en ce que la tige (5) est pourvue d'une poignée de rotation (6).

10. Visseuse selon l'une ou plusieurs des revendications précédentes, caractérisée en ce que la tige (2) présente un profil à six pans susceptible d'être engagé et serré dans le mandrin d'une perceuse ou bien dans le logement à queue d'une visseuse à accumulateur ou analogue.
